# EUROPÄISCHE PATENTANMELDUNG

(11) **EP 4 624 685 A1**
(43) Veröffentlichungstag der Anmeldung: **01.10.2025**
(21) Anmeldenummer: 24166312.9
(22) Anmeldetag: 26.03.2024
(51) Int. Cl.: E03C 1/122, E03F 5/22, E03F 7/04

(54) **ABWASSERHEBESYSTEM MIT RÜCKSTAUVERSCHLUSS IN FALLLEITUNG**

(71) Anmelder: Kessel SE + Co. KG, 85101 Lenting (DE)
(72) Erfinder: Kessel, Bernhard, 85101 Lenting (DE)
(74) Vertreter: Grünecker Patent- und Rechtsanwälte PartG mbB

(57) **Zusammenfassung**

Die vorliegende Erfindung betrifft ein Abwasserhebesystem, aufweisend eine Abwasserhebeanlage mit einer Abwasserförderleitung, wobei die Abwasserhebeanlage dazu eingerichtet ist, Abwasser durch die Abwasserförderleitung in Abwasserförderrichtung von einem geodätisch tieferliegenden Niveau hin zu einem geodätisch höherliegenden Entwässerungsniveau zu pumpen, wobei die Abwasserförderleitung in Abwasserförderrichtung einen Steigleitungsabschnitt aufweist, einen Bogenleitungsabschnitt mit einem Scheitelniveau der Abwasserförderleitung, und einen Fallleitungsabschnitt, in welchem sich Abwasser in Schwerkraftrichtung bewegt, das Abwasserhebesystem weiterhin aufweisend einen Rückstauverschluss, welcher Abwasser in Abwasserförderrichtung hindurchlässt und bei einem Abwasserrückstauereignis schließt, dadurch gekennzeichnet, dass der Fallleitungsabschnitt den Rückstauverschluss aufweist. Die Erfindung betrifft zudem ein zugehöriges Verfahren zum Installieren oder zum Verbessern eines Abwasserhebesystems und eine zugehörige Verwendung eines Abwasserrückstauverschlusses zur Verbesserung der Systemzuverlässigkeit.

## Beschreibung

Die vorliegende Erfindung betrifft ein Abwasserhebesystem mit den Merkmalen des unabhängigen Vorrichtungsanspruchs, sowie ein zugehöriges Verfahren zum Installieren oder zum Verbessern eines Abwasserhebesystems und eine zugehörige Verwendung eines Abwasserrückstauverschlusses zur Verbesserung der Systemzuverlässigkeit.

Es ist bekannt, dass Abwasserhebeanlagen eingesetzt werden, um in tiefliegenden Räumlichkeiten, beispielsweise in Kellerräumen, anfallendes Abwasser durch eine Abwasserförderleitung auf ein geodätisch höherliegendes Entwässerungsniveau zu pumpen, sodass das gepumpte Abwasser dann von diesem höherliegenden Entwässerungsniveau schwerkraftgetrieben hin zur Kanalisation entwässern kann.

Der Weg der Abwasserförderleitung weist hierbei in Abwasserförderrichtung startend von der Abwasserhebeanlage einen Steigleitungsabschnitt hin zu einem obenliegenden Bogenleitungsabschnitt auf, wobei nach dem Bogenleitungsabschnitt, welcher das Scheitelniveau der Abwasserförderleitung aufweist, ein Fallleitungsabschnitt folgt, in welchem sich Abwasser in Schwerkraftrichtung bewegt und nachfolgend hin zu einem hierarchisch übergeordneten Kanal entwässert.

Es hat sich gezeigt, dass derartige Abwasserhebesysteme in der Zuverlässigkeit ihrer Funktion noch Raum für Verbesserungen haben. So ist die Hebeanlage vergleichsweise wartungsintensiv, dies gilt insbesondere bei Hebeanlagen, welche fäkalienhaltiges Abwasser (sog. "Schwarzwasser") fördern. Nicht intervallgerechte oder falsch durchgeführte Wartungen der Hebeanlage können den zuverlässigen Betrieb leicht gefährden.

Der vorliegenden Erfindung liegt die Aufgabe zugrunde, die Einsatzzuverlässigkeit eines Abwasserhebesystems zu verbessern.

Die vorliegende Erfindung löst die genannte Aufgabe mit den Merkmalen des Anspruchs 1.

Hierbei wird ein Abwasserhebesystem vorgeschlagen, aufweisend eine Abwasserhebeanlage mit einer Abwasserförderleitung, wobei die Abwasserhebeanlage dazu eingerichtet ist, Abwasser durch die Abwasserförderleitung in Abwasserförderrichtung von einem geodätisch tieferliegenden Niveau hin zu einem geodätisch höherliegenden Entwässerungsniveau zu pumpen, wobei die Abwasserförderleitung in Abwasserförderrichtung einen Steigleitungsabschnitt aufweist, einen Bogenleitungsabschnitt mit einem Scheitelniveau der Abwasserförderleitung, und einen Fallleitungsabschnitt, in welchem sich Abwasser in Schwerkraftrichtung bewegt, und das Abwasserhebesystem weiterhin aufweisend einen Rückstauverschluss, welcher Abwasser in Abwasserförderrichtung hindurchlässt und bei einem Abwasserrückstauereignis schließt, wobei der Fallleitungsabschnitt den Rückstauverschluss aufweist.

Es hat sich überraschenderweise gezeigt, dass die Installation eines Abwasserrückstauverschlusses in den Fallleitungsabschnitt der Abwasserförderleitung einen unerwartet mehrfach positiven Effekt auf die Zuverlässigkeit des Abwasserhebesystems als Ganzes hat.

So verringert der Rückstauverschluss durch ein Verschließen bei einer Rückstausituation, also, wenn sich Abwasser entgegen der Abwasserförderrichtung durch den Rückstauverschluss bewegen will, dass die beim Beenden eines Hebebetriebs noch in der Rohrleitung befindliche Abwassersäule zu schnell bzw. zu stark auf die Hebeanlage zurückschlägt. Dies schont die Bauteile der Hebeanlage, einschließlich eines möglichen Rückflussverhinderers, welcher in der Hebeanlage verbaut sein kann.

Die spezielle Positionierung des Abwasserrückstauverschlusses in der Fallleitung bzw. im fallenden Ast der besagten Abwasserförderleitung reduziert das Risiko von funktionsbeeinträchtigenden Verschmutzungen der relevanten Rückstauverschlussbauteile, da diese Rückstauverschlussbauteile in den Ruhephasen der Abwasserhebeanlage nicht in einem Abwassersumpf stehen und nicht von Abwasser umgeben sind. Zudem trägt die Geschwindigkeit des durchlaufenden Abwassers dazu bei, dass sich Verschmutzungen nicht an die funktionsrelevanten Bauteile des Rückstauverschlusses anhaften können. Weiterhin ermöglicht es die Anordnung im Fallleitungsabschnitt beispielsweise, funktionsrelevante Bauteile des Rückstauverschlusses in vom Abwasserfall geschützten Bereichen des Rückstauverschlusses auszuführen bzw. anzuordnen, was deren Verschmutzungsrisiko reduziert und die Zuverlässigkeit des Rückstauverschlusses nochmals erhöht.

Zu den vorgenannten Vorteilen fügt sich noch hinzu, dass der Rückstauverschluss das erfindungsgemäße Abwasserhebesystem auch vor Abwasserrückstau aus einem hierarchisch übergeordneten Kanalsystem zuverlässig schützen kann.

All die vorgenannten Vorteile führen zu einem besonders zuverlässigen Abwasserhebesystem, in welchem in überraschender Weise der Rückstauverschluss die Zuverlässigkeit der Hebeanlage verbessert und die Hebeanlage die Zuverlässigkeit des Rückstauverschlusses verbessert, sodass das erfindungsgemäße Abwasserhebesystem sogar besonders problematische Abwässer, wie beispielsweise fäkalienhaltige Abwässer ("Schwarzwasser"), zuverlässig zu einem höherliegenden Entwässerungsniveau pumpen kann.

In einer vorteilhaften möglichen Ausführungsform ist der Rückstauverschluss dazu eingerichtet, dass er in einer Normalstellung selbsttätig geschlossen ist und bei einem Abwasserförderereignis selbsttätig öffnet.

Die normalerweise geschlossene Stellung des Rückstauverschlusses vermindert bzw. dämpft durch den Wegfall der Reaktionszeit bis zum Schließen des Rückstauverschlusses nochmals deutlich den Abwassersäulen-Rückschlag auf die Hebeanlage, wenn diese aufhört zu fördern und erhöht somit die Systemzuverlässigkeit.

Gleichzeitig bildet sich bei einer Abwasserrückstausituation aus der Kanalisation, insbesondere auch bei einem langsam steigenden Abwasserrückstau, ein Luftpolster auslassseitig der Rückstauverschlussdichtebene, sodass funktionsrelevante Teile des Rückstauverschlusses, insbesondere die bewegliche Schließmechanik, nicht mit dem verdreckten Rückstauabwasser in Berührung kommen - was die Einsatzfähigkeit des Systems weiter erhöht.

In einer weiteren optionalen und besonders vorteilhaften Ausführungsform ist im Rückstauverschluss mittels einer Abwasserdurchtrittsflächenaufweitung in Abwasserförderrichtung ein Übergang von einer Druckförderung in eine drucklose Freispiegelentwässerung realisiert.

Ein Aufweiten der Abwasserdurchtrittsfläche, und hierbei insbesondere ein optional sprungartiges Aufweiten, erlaubt das Schaffen eines Übergangs vom Druckwasser bzw. von der Druckleitung in eine drucklose Freispiegelentwässerung im Abwasserhebebetrieb. Dies ermöglicht und vereinfacht das geschützte Positionieren von funktionsrelevanten Rückstauverschlussbauteilen in geschützten Bereichen des fallenden Abwasser-Luft-Gemisches.

In einer weiterhin optionalen Ausführungsform wird die Abwasserdurchtrittsflächenaufweitung an der Dichtebene des Rückstauverschlusses realisiert.

Ein optionales Aufweiten der Abwasserdurchtrittsfläche an der Dichtebene des Rückstauverschlusses nutzt in geschickter Weise den hierbei entstehenden Düseneffekt, sprich die entstehende Beschleunigung des Abwassers an dieser Stelle, um die Dichtebene sauber zu halten und das Anhaften von Abwasserverunreinigungen im Dichtungsbereich des Rückstauverschlusses zu vermeiden. Dies alles verbessert die Zuverlässigkeit des Abwasserhebesystems.

In weiteren optionalen Ausführungsformen weitet sich die Abwasserdurchtrittsfläche für das geförderte Abwasser, optional sprungartig, um mindesten 25% auf, insbesondere um mindestens 50% auf, insbesondere um mindestens 75% auf.

Ein optionales Aufweiten um mindestens 25% hat bereits Ablagerungen besonders gut reduziert, was durch das Aufweiten von mindestens 50% nochmals gesteigert werden konnte und bei mindestens 75% nochmals bessere Resultate sicherstellt. Ein optional sprungartiges Aufweiten, beispielweise stufensprungartig, verbessert den besagten Effekt nochmals.

In einer weiteren optionalen Ausführungsform des Abwasserhebesystems zeigen ein Abwassereingangsstutzen und/oder ein Abwasserausgangsstutzen des Rückstauverschlusses quer zur Schwerkraftrichtung.

Die quere Ausrichtung eines oder beider Stutzen zur Schwerkraftrichtung erlaubt eine platzsparende und einfache Installation des Rückstauverschlusses im Fallleitungsabschnitt und minimiert hierbei Fehlinstallationen bei Richtungsänderungen in der Abwasserförderleitung.

In einer weiteren optionalen Ausführungsform ist der Fallleitungsabschnitt durch den Rückstauverschluss gebildet.

Der Abschnitt, in welchem sich das Abwasser in Schwerkraftrichtung bewegt, wird somit vollständig im Rückstauverschluss realisiert, was die Risiken einer fehlerhaften Ausführung oder Installation vor Ort weiter reduziert und somit die Zuverlässigkeit des Abwasserhebesystems erhöht.

Gemäß einer weiteren optionalen Ausführungsform ist der Rückstauverschluss an der örtlichen Raumdecke befestigt ist, insbesondere mittels einer Deckenmontagebefestigung an seiner Oberseite.

Hierdurch ist sichergestellt, dass der Rückstauverschluss am geodätisch höchsten Punkt des Installationsraumes angebracht wird und dies erhöht somit die Systemzuverlässigkeit bei Rückstauereignissen.

Eine optionale Ausführung einer Befestigung mittels einer Deckenmontagebefestigung befindlich an der Oberseite des Rückstauverschlusses stellt zudem sicher, dass die verfügbare Raumhöhe bestmöglich genutzt wird.

In einer weiteren optionalen Ausführung der Erfindung realisiert der Rückstauverschluss den Beginn des Fallleitungsabschnitts.

Dies ermöglicht eine Installation des Rückstauverschlusses nahe am Scheitelniveau und somit eine gute Durchspülung durch das Druckabwasser, was Anhaftung von Schmutzteilen reduziert und die Systemzuverlässigkeit erhöht.

In einer weiteren, optionalen Ausführungsform realisiert der Rückstauverschluss das Ende des Fallleitungsabschnitts.

Dies ermöglicht eine gute Durchspülung des Rückstauverschlusses unter der optimierten Ausnutzung der kinetischen Fallenergie des Abwassers, was Anhaftung von Schmutzteilen reduziert und Systemzuverlässigkeit erhöht.

In einer weiterhin optionalen, besonders vorteilhaften Ausführungsform weist der Rückstauverschluss ein bewegliches Dichtelement auf, welches in Abwasserförderrichtung öffnet und entgegen der Abwasserförderrichtung schließt, insbesondere das bewegliche Dichtelement selbsttätig öffnet und selbsttätig schließt.

Dies ermöglicht es, das Dichtelement - welches beispielsweise realisiert sein kann durch einen beweglichen Dichtstößel oder durch eine schwenkende Fallklappe - beim Öffnungsvorgang durch anprallendes Fallwasser zu reinigen. Gleichzeitig ist das Dichtelement selbsthelfend ausgeführt, da es bei Unterdruckbildung in die geschlossene Stellung gezogen wird. Hierdurch wird die Zuverlässigkeit des Systems erhöht.

Ein optionales selbsttätiges Öffnen und selbsttätiges Schließen, beispielsweise durch den Einsatz eines Federelements bei einem Dichtstößel oder bei einer Schwenkklappe oder durch den Einsatz eines Schließgewichtes an einer wippenden Schwenkfallklappe, erhöht die Systemzuverlässigkeit weiter.

Die eingangs genannte Aufgabe wird zudem gelöst durch ein Verfahren zum Installieren oder zum Verbessern eines Abwasserhebesystems gemäß dem unabhängigen Verfahrensanspruch.

Besagtes Verfahren weist hierbei auf, dass ein Fallleitungsabschnitt der Abwasserförderleitung eines Abwasserhebesystems mit einem Rückstauverschluss ausgebildet oder versehen wird, welcher Abwasser in Abwasserförderrichtung hindurchlässt und bei einem Abwasserrückstauereignis schließt.

Gemäß dem erfindungsgemäßen Verfahren kann ein neues Abwasserhebesystem mit einem Rückstauverschluss im Fallleitungsabschnitt neu installiert werden oder ein bereits bestehendes Abwasserhebesystem mit einem Rückstauverschluss im Fallleitungsabschnitt nachgerüstet werden.

Die hierbei hervortretenden Verbesserungen wurden im Detail bereits zum unabhängigen Vorrichtungsanspruch erläutert. Zusammenfassend lässt sich sagen, dass das erfindungsgemäße Verfahren zu einem besonders zuverlässigen Abwasserhebesystem führt, in welchem in überraschender Weise der Rückstauverschluss die Zuverlässigkeit der Hebeanlage verbessert und die Hebeanlage die Zuverlässigkeit des Rückstauverschlusses verbessert, sodass das ein derartig verbessertes Abwasserhebesystem selbst besonders problematische Abwässer, wie beispielsweise fäkalienhaltige Abwässer, zuverlässig zu einem höherliegendem Entwässerungsniveau pumpen kann.

In einer vorteilhaften optionalen Weiterbildung des erfindungsgemäßen Verfahrens ist der Rückstauverschluss in einer Normalstellung selbsttätig geschlossen und öffnet bei einem Abwasserförderereignis selbsttätig.

Wie bereits weiter oben einmal erläutert, vermindert ein in Standardstellung bzw. in Normalstellung geschlossener Rückstauverschluss nochmals deutlich den Rückschlag auf die Hebeanlage. Gleichzeitig bildet sich selbst bei schleichendem Rückstau zuverlässig ein Luftpolster auslassseitig der Dichtebene, sodass funktionsrelevante Teile nicht mit dem Rückstauabwasser in Berührung kommen. All dies verbessert die Systemzuverlässigkeit.

In einer weiteren optionalen Variante des erfindungsgemäßen Verfahrens ist der Rückstauverschluss so ausgeführt und/oder wird so installiert, dass er den Beginn und/oder das Ende des Fallleitungsabschnitts realisiert.

Eine mögliche Realisierung des Beginns des Fallleitungsabschnittes ermöglicht eine Installation des Rückstauverschlusses nahe am Scheitelniveau und somit eine gute Durchspülung durch das Druckabwasser, was Anhaftung von Schmutzteilen reduziert und Systemzuverlässigkeit erhöht.

Eine alternativ mögliche Realisierung des Endes des Fallleitungsabschnittes ermöglicht eine gute Durchspülung des Rückstauverschlusses unter der optimierten Ausnutzung der kinetischen Fallenergie des Abwassers, was Anhaftung von Schmutzteilen reduziert und Systemzuverlässigkeit erhöht.

Eine alternativ mögliche Realisierung des Beginns und des Endes des Fallleitungsabschnitts durch den Rückstauverschluss ermöglicht es die zuvor genannten Vorteile in der Einbausituation vor Ort vorteilhaft zu nutzen.

In einer zusätzlich möglichen Ausführungsform weist der Rückstauverschluss eine Abwasserdurchtrittsflächenaufweitung in Abwasserförderrichtung auf, insbesondere an seiner Dichtebene, wobei mit der Abwasserdurchtrittsflächenaufweitung im Abwasserhebebetrieb ein Übergang von einer Druckförderung in eine drucklose Freispiegelentwässerung realisiert wird.

Ein Aufweiten der Abwasserdurchtrittsfläche, insbesondere ein optionales sprunghaftes Aufweiten, erlaubt das Schaffen eines Übergangs vom Druckwasser in eine drucklose Freispiegelentwässerung im Abwasserhebebetrieb. Dies ermöglicht bzw. erleichtert das geschützte Positionieren von funktionsrelevanten Rückstauverschlussbauteilen in geschützten Bereichen im fallenden Abwasser-Luft-Gemisch.

In einer weiterhin optionalen Variante wird die Abwasserdurchtrittsflächenaufweitung an der Dichtebene des Rückstauverschlusses realisiert.

Ein optionales Aufweiten der Abwasserdurchtrittsfläche an der Dichtebene des Rückstauverschlusses nutzt in geschickter Weise den hierbei entstehenden Düseneffekt, sprich die entstehende Beschleunigung des Abwassers an dieser Stelle, um die Dichtebene sauber zu halten und das Anhaften von Abwasserverunreinigungen im Dichtungsbereich des Rückstauverschlusses zu vermeiden. Dies alles verbessert die Zuverlässigkeit des Abwasserhebesystems.

In einer weiterhin optionalen Ausführungsform des Verfahrens wird der Rückstauverschluss an die örtliche Raumdecke montiert, insbesondere mittels einer Deckenmontagebefestigung an seiner Oberseite an die örtliche Raumdecke montiert wird.

Hierdurch ist sichergestellt, dass der Rückstauverschluss am geodätisch höchsten Punkt des Installationsraumes angebracht wird und dies erhöht somit die Systemzuverlässigkeit bei Rückstauereignissen.

Eine optionale Ausführung der Montage mittels einer Deckenmontagebefestigung befindlich an der Oberseite des Rückstauverschlusses stellt zudem sicher, dass die verfügbare Raumhöhe bestmöglich genutzt wird.

Die eingangs formulierte Aufgabe wird weiterhin gelöst durch eine erfindungsgemäße Verwendung eines Abwasserrückstauverschlusses zur Verbesserung der Systemzuverlässigkeit eines Abwasserhebesystems.

Hierbei wird ein Abwasserrückstauverschluss im Fallleitungsabschnitt der Abwasserförderleitung eines Abwasserhebesystems verwendet, um die Systemzuverlässigkeit zu verbessern.

Weitere optionale Ausführungsformen betreffen die zuvor genannte Verwendung eines Abwasserrückstauverschlusses zur Verbesserung der Systemzuverlässigkeit, wobei der Abwasserrückstauverschluss ein oder mehrere der Abwasserrückstauverschlussmerkmale aufweist, welche in den hier zuvor beschriebenen Ausführungsformen zum Abwasserhebesystem sowie zum Verfahren zum Installieren oder zum Verbessern eines Abwasserhebesystems offenbart wurden.

In weiteren optionalen Ausführungen all der zuvor genannten Ausführungsformen der Erfindung ist die Abwasserförderleitung des erfindungsgemäßen Abwasserhebesystems von der Hebeanlage bis hin zum Rückstauverschluss, insbesondere zumindest bis hin zur Dichtebene des Rückstauverschlusses, unbelüftet.

Diese verbessert die rückschlagdämpfende Wirkung sowie die Reaktionsgeschwindigkeit des Systems durch sich besonders schnell aufbauende Druckdifferenzen.

In weiteren optionalen Ausführungen all der zuvor genannten Ausführungsformen der Erfindung ist besagte Abwasserförderleitung von der Hebeanlage bis hin zur Einmündung in eine hierarchisch übergeordnete Abwasserfallleitung, beispielsweise in die zentrale Abwasserfallleitung eines Gebäudes, nicht belüftet.

In weiteren optionalen Ausführungen all der zuvor genannten Ausführungsformen der Erfindung liegt das Scheitelniveau der Abwasserförderleitung geodätisch oberhalb der örtlichen Rückstauebene. In weiteren optionalen, alternativen Ausführungsformen all der zuvor genannten Ausführungsformen der Erfindung liegt das Scheitelniveau der Abwasserförderleitung geodätisch unterhalb der örtlichen Rückstauebene.

In bevorzugten optionalen Ausführungsformen all der zuvor genannten Ausführungsformen der Erfindung erstreckt sich die Erstreckungsachse des erfindungsgemäßen Fallleitungsabschnitts entlang der Vertikalen und verläuft hierbei in Schwerkraftrichtung. Steile Winkelabweichungen der Erstreckungsachse Fallleitungsabschnitts von bis zu 20° zur Vertikalen, insbesondere von bis zu 5° zur Vertikalen, sind in weiteren Ausführungsformen der Erfindung ebenfalls miteingeschlossen.

Sämtliche der hier zuvor beschriebenen Ausführungsformen sind beliebig miteinander kombinierbar, sofern sie sich nicht offensichtlich gegeneinander ausschließen.

Nachfolgend werden anhand von Figuren Vorteile und Funktionen der Erfindung näher erläutert, wobei die Figuren mögliche Ausführungsformen der Erfindung zeigen, welche in vorteilhafter Weise zuvor genannte Ausführungsformen kombinieren. Einige funktionsgleiche Merkmale sind hierbei der Übersichtlichkeit halber mit gleichen Referenzzeichen versehen.

Es zeigen
Figur 1 eine erste Ausführungsform eines erfindungsgemäßen Abwasserhebesystems,
Figur 2 eine vergrößerte Schnittansicht im Bereich des Rückstauverschlusses aus Fig. 1, geschnitten parallel zur Papierebene der Fig. 1,
Figur 3eine Schnittansicht wie in Fig. 2, mit der Schnittebene gedreht senkrecht zur Fig. 2, sodass man hier das Dichtelement in geschlossener Normalstellung sieht,
Figur 4 die Schnittansicht aus Fig. 3, mit dem Dichtelement in voll geöffneter Stellung,
Figur Seine zweite Ausführungsform eines erfindungsgemäßen Abwasserhebesystems mit einem anders ausgeführten Rückstauverschluss,
Figur 6 eine vergrößerte Schnittansicht im Bereich des Rückstauverschlusses aus Fig. 5, geschnitten parallel zur Papierebene der Fig. 5, mit dem Dichtelement in geschlossener Normalstellung,
Figur 7 die Schnittansicht aus Fig. 6 mit dem Dichtelement in voll geöffneter Stellung.

Figur 1 zeigt eine erste Ausführungsform eines erfindungsgemäßen Abwasserhebesystems 1. Das Abwasserhebesystem 1 weist eine Abwasserhebeanlage 2 auf, eine Abwasserförderleitung 3 und einen Rückstauverschluss 4.

Die Abwasserhebeanlage 2 ist dazu eingerichtet, Abwasser durch die Abwasserförderleitung 3 bzw. durch die Abwasserförderrohrleitung in Abwasserförderrichtung F von einem geodätisch tieferliegenden Niveau hin zu einem geodätisch höherliegenden Entwässerungsniveau zu pumpen.

Im vorliegenden Fall ist die Hebeanlage 2 dazu eingerichtet, häusliches Abwasser, einschließlich fäkalienhaltigen Abwassers, zu pumpen.

Die Hebeanlage 2 ist an ihrem Druckausgang 5 mit dem Beginn der Abwasserförderleitung 3 verbunden. Den Beginn der Abwasserförderleitung 3 bildet ein vertikal ausgerichteter Steigleitungsabschnitt 6, welche an seinem Ende in einen Bogenleitungsabschnitt 7 übergeht, welcher das Scheitelniveau N der Abwasserförderleitung 3 aufweist.

Der Bogenleitungsabschnitt 7 hat in der vorliegenden Ausführungsform ein horizontal verlaufendes Mittelstück 8, welches hier den geodätisch höchsten Punkt der Abwasserförderleitung 3 und somit das Scheitelniveau N aufweist, mit an den jeweiligen Enden um 90° gekrümmte Bogenstücken 9, 10. In einer alternativen, nicht dargestellten Ausführungsform kann der Bogenleitungsabschnitt auch ohne ein merkliches ausgeprägtes Mittelstück, beispielsweise wie ein invertiertes "U" ausgeführt sein.

Am in Abwasserförderrichtung F betrachteten Ende des Bogenleitungsabschnitts 10 geht der Bogenleitungsabschnitt in einen vertikal orientierten Fallleitungsabschnitt 11 über, welcher sinnvollerweise kürzer ist als der Steigleitungsabschnitt 6.

In nicht dargestellten, weiteren möglichen Ausführungsformen folgt der Fallleitungsabschnitt 11 nicht unmittelbar auf den Bogenleitungsabschnitt 10, sondern es liegen weitere Gefälleabschnitte der Abwasserförderleitung 3 zwischen Bogenleitungsabschnitt 7 und dem Fallleitungsabschnitt 11.

Im vertikalen Fallleitungsabschnitt 11 bewegt sich das im Hebebetrieb von der Hebeanlage 2 kommende Abwasser in Schwerkraftrichtung S. Das Ende des Fallleitungsabschnitts 11 geht hier durch ein nahezu 45° zum Fallleitungsabschnitt 11 liegendes Rohrzwischenstück 12 (gebildet von zwei 45° Steckbögen) in eine geradlinige Gefälleleitung 13 (mit hier 2% Gefälle) über, welche mittels Schwerkraft hin zu einem hierarchisch übergeordneten Abwasserkanal (nicht dargestellt), genauer hin zur zentralen Abwasserfallleitung des Gebäudes, entwässert (nicht dargestellt).

In der vorliegenden Ausführungsform liegt das tieferliegende Niveau bei der Hebeanlage 2 kurz über dem Boden 14 des Installationsraumes und das höherliegende Niveau beim Scheitelniveau N der Abwasserförderleitung 3.

In der vorliegenden Ausführungsform ist der Steigleitungsabschnitt 6 als ein gerades vertikalverlaufendes Rohr ausgebildet. In nicht dargestellten Ausführungsformen verläuft der Steigleitungsabschnitt beispielsweise treppenstufenartig, mit einer oder mehreren Stufen nach oben in Richtung Bogenleitungsabschnitt 7.

In der vorliegenden Ausführungsform ist am Ende des Fallleitungsabschnitts 11 der Rückstauverschluss 4 angeordnet. Der Rückstauverschluss 4 ist dazu eingerichtet, dass er Abwasser in Abwasserförderrichtung F hindurchlässt und bei einem Abwasserrückstauereignis, bei welchem Abwasser versucht, sich entgegen der Förderrichtung F durch den Rückstauverschluss 4 zu bewegen, schließt.

In der vorliegenden Ausführungsform ist der Rückstauverschluss 4 weiterhin so ausgeführt, dass er in seiner Normalstellung selbsttätig geschlossen ist und bei einem Abwasserförderereignis, also wenn die Hebeanlage 2 in Betrieb ist und Abwasser in Förderrichtung F pumpt, selbsttätig öffnet.

Hierzu weist der hier rohrartig ausgeführte Rückstauverschluss 4 in der vorliegenden Ausführungsform ein bewegliches Dichtelement auf, welches in Abwasserförderrichtung F öffnet und entgegen der Abwasserförderrichtung F und somit entgegen der Schwerkraftrichtung S schließt. In der vorliegenden Ausführungsform von Fig. 1 wird dies durch ein bewegliches Dichtelement in Gestalt einer schwenkbaren Fallklappe 15 realisiert, welche über eine Schwenkachse A als Wippe ausgeführt ist, sodass ein dem Schließteil 16 über die Schwenkachse A gegenüberliegend angeordnetes Gewicht 17 die Fallklappe in die geschlossene Normalstellung drückt.

Zudem sorgt das Gewicht 17 dafür, dass die Fallklappe 15 beim Betrieb der Hebeanlage 2 unter der Kraft des gepumpten Abwassers zuverlässig öffnet und danach schnell wieder dichtend schließt. Die Fallklappe 15 wirkt in der geschlossenen Stellung dichtend mit ihrem zugehörigen Dichtsitz 18 zusammen. Der Dichtsitz 18 beschreibt hierbei eine Dichtebene D des Rückstauverschlusses 4. Der Schließteil 16 der Fallklappe 15 ist in dieser Ausführungsform als ballartiger Auftriebskörper ausgeführt.

Fig. 2 zeigt einen Schnitt durch den Rückstauverschluss in Fig. 1 entlang der Erstreckungsachse X des Fallleitungsabschnitts und hierbei entlang der Haupterstreckungsachse Y des Rückstauverschlusses 4, in einer Ebene parallel zur Papierebene von Fig. 1. Aufgrund der in Fig. 2 gewählten Schnittebene ist die Fallklappe 15 selbst in dieser Ansicht nicht zu sehen.

Wie man in Figuren 2 bis 4 gut erkennen kann, weist der Rückstauverschluss 4 eine Abwasserdurchtrittsflächenaufweitung 19 an der Dichteben D auf. Hierbei weitet sich die Durchtrittfläche sprungartig, durch einen Sprung in der lichten Weite, in Abwasserförderrichtung F unterhalb der hier schräg zur Vertikalen V liegenden Dichtebene D auf. In dieser Ausführungsform beträgt die Abwasserdurchtrittsflächenaufweitung 19 ca. 90%. Prozentual geringere Aufweitungen von mind. 25% sind jedoch ebenfalls denkbar.

Fig. 3 zeigt eine Schnittansicht wie in Fig. 2, mit der Schnittebene senkrecht zu Fig. 2, sodass man hier das bewegliche Dichtelement, hier die Fallklappe 15, in geschlossener Normalstellung sieht.

Hierbei sind die wippenartige Fallklappe 15 sowie das Gewicht 17, welches man auch als Schließgewicht bezeichnen könnte, im Querschnitt gut zu sehen. Die Fallklappe 15 ist hierbei in der geschlossenen Normalstellung, und die Hebeanlage 2 entsprechend inaktiv.

Fig. 4 zeigt die Ansicht aus Figur 3 mit der Fallklappe 15 geschwenkt in einer voll geöffneten Stellung wie sie beim Betrieb der Hebeanlage 2 auftreten kann, sodass sich das gepumpte Wasser in Schwerkraftrichtung S bewegt. In der voll geöffneten Stellung ist der ballförmige Schließteil 16 nahezu vollständig in einen vom direkten Abwasserfallstrahl geschützten, seitlichen Ausweichraum 20 des Rückstauverschlussgehäuses 21 geschwenkt.

Fig. 5 zeigt eine zweite Ausführungsform eines erfindungsgemäßen Abwasserhebesystems 22 in einer Ansicht vergleichbar zu der aus Fig. 1.

Diese Ausführungsform unterscheidet sich von der aus Fig. 1 im Wesentlichen im Rückstauverschluss 23, welcher hier eine Dichtelementalternative sowie eine alternative Geometrie aufweist. In dieser Ausführungsform wird der Fallleitungsabschnitt 11 vollständig durch den durchströmbaren Innenraum des Rückstauverschlusses 23 realisiert. Der Abwassereingangsstutzen 24 des Rückstauverschlusses 23 weist hier zudem einen Teil des Bogenleitungsabschnitts 7 auf, genauer einen Teil des Mittelstücks 8 sowie das rechte Bogenstück 10 auf.

Der Rückstauverschluss 23 weist in dieser Ausführungsform auf seiner Oberseite zudem eine Deckenmontagebefestigung 25 auf, mit welcher er direkt an die Installationsraumdecke 26 befestigt ist und somit sichergestellt ist, dass der verfügbar höchste Punkt im Raum genutzt wird.

Fig. 6 zeigt einen Schnitt durch den Rückstauverschluss 23 aus Figur 5, wobei der Rückstauverschluss 23 hierbei in einer geschlossenen Stellung gezeigt ist. Der Schnitt verläuft hierbei entlang der Erstreckungsachse X des Fallleitungsabschnitts 11 und somit entlang der Haupterstreckungsachse Y des Rückstauverschlusses 23. Die Schnittebene liegt in einer Ebene parallel zur Papierebene von Fig. 5.

Wie in den Figuren 5 und 6 gut zu sehen ist, weist der Rückstauverschluss 23 an seiner Eingangsseite auf einem höherliegenden Niveau den Abwassereingangsstutzen 24 auf, und an seiner Ausgangsseite auf einem tieferliegenden Niveau einen Abwasserausgangsstutzen 27 auf. In dieser Ausführungsform zeigen beide Stutzen 24, 27 quer zur Schwerkraftrichtung S, und somit hier quer zur Haupterstreckungsachse Y des Rückstauverschlusses 23, genauer, hier beide orthogonal zur Haupterstreckungsachse Y des Rückstauverschlusses 23.

Wie den Figuren 5 und 6 weiterhin entnommen werden kann, realisiert der Rückstauverschluss 23 den Beginn des Fallleitungsabschnitts 11.

Das bewegliche Dichtelement des Rückstauverschlusses 23 ist in der Ausführungsform ein axial beweglich geführter Dichtstößel 28, welcher mittels eines Federelements 35 federbelastet gegen die Schwerkraftrichtung S dichtend gegen seinen Ventilsitz 29 drückt und in Normalstellung, wie in Fig. 6 gezeigt, geschlossen ist. Beim Betrieb der Hebeanlage 2 bewegt sich der Dichtstößel 28 temporär unter der Kraft des gepumpten Abwassers in Abwasserförderrichtung F und gibt hierbei den Durchlauf am Ventilsitz 29 frei, welcher hier die Dichtebene D horizontalliegend beschreibt.

Der Dichtstößel 28 ist in dieser Ausführungsform wie eine hohle Tauchglocke ausgebildet, wobei die axiale Führung 28 des Dichtstößels 28 in einem innenliegenden, vom Abwasserfallstrom geschützten Bereich 31 des Stößels 28 angeordnet ist.

Wie man besonders in Fig. 7 erkennen kann, wird in dieser Ausführungsform an der Dichtebene D ebenfalls eine Abwasserdurchtrittsflächenaufweitung 32, hier eine sprungartig horizontale Aufweitung in der lichten Weite um ca. 100%, unterhalb der Dichtebene D realisiert. Prozentual geringere Aufweitungen von mind. 25% sind jedoch in anderen Ausführungsformen ebenfalls denkbar. Die lichte Weite in der Horizontalen springt hier direkt unterhalb der Dichtebene D auf die gekrümmte Innenwandung einer den Ventilsitz 29 in Abwasserförderrichtung F umgebenden Wasserleithaube 33. Fig. 7 zeigt den Dichtstößel 28 in einer maximal geöffneten Stellung.

In zuvor beschriebenen Ausführungsformen erstreckt sich die Erstreckungsachse X des erfindungsgemäßen Fallleitungsabschnitts 11 und somit auch die Hauptachse Y des jeweiligen Rückstauverschlusses 4, 23 entlang der Vertikalen V und verläuft hierbei in Schwerkraftrichtung S. In nicht dargestellten Ausführungsformen kann die Erstreckungsachse X des erfindungsgemäßen Fallleitungsabschnitts 11 und somit auch die Hauptachse Y des jeweiligen Rückstauverschlusses 4, 23 in einer relativ spitzen Winkelabweichungen im Bereich von 0° bis 20° zur Vertikalen V liegen, insbesondere in einem Winkelabweichungsbereich von 0° bis zu 5° zur Vertikalen V liegen.

In den zuvor genannten Ausführungsformen der Erfindung ist besagte Abwasserförderleitung 3 von der Hebeanlage 2 bis hin zur Einmündung in eine hierarchisch übergeordnete Abwasserfallleitung (nicht dargestellt), beispielsweise in die zentrale Abwasserfallleitung eines Gebäudes, nicht belüftet.

In weiteren (hier nicht dargestellten) Ausführungsformen ist die Abwasserförderleitung 3 des erfindungsgemäßen Abwasserhebesystems 1, 22 von der Hebeanlage 2 bis hin zum Rückstauverschluss 4, 23, insbesondere zumindest bis hin zur Dichtebene D des Rückstauverschlusses 4, 23, unbelüftet.

In weiteren Ausführungsformen der zuvor genannten Ausführungsformen beträgt der Innendurchmesser der Abwasserförderleitung 3 an jeder Stelle mindestens 40mm.

Nachfolgend wir kurz die Funktion eines erfindungsgemäßen Abwasserhebesystems beispielhaft anhand des Abwasserhebesystems 22 aus Fig. 5 erläutert.

Wenn die Abwasserhebeanlage 2 inaktiv ist und sich das bewegliche Dichtelement, hier der Dichtstößel 28, entsprechend in der geschlossenen Normalstellung befindet, steht in der Ausführungsform von Fig. 5 in der Regel das Abwasser in der Abwasserförderleitung 3 von der Hebeanlage 2 bis hin zur Oberseite der Dichtebene D im Rückstauverschluss 23. Im obersten Bereich des Bogenleitungsabschnitts 7 befinden sich jedoch für gewöhnlich noch Lufteinschlüsse von der vorherigen Betriebsaktion der Hebeanlage 2 und ihrem Zusammenwirken mit dem Rückstauverschluss 23.

Die Teile des Dichtstößels 28 unterhalb der Dichtebene D sowie alle Führungsteile 30 liegen somit nicht im Abwasser bzw. stehen somit nicht in einem Abwassersumpf, sondern in einem abwasserfreien Bereich.

Beim Betrieb der Abwasserhebeanlage 2, ausgelöst durch an der Hebeanlage 2 anfallendes fäkalienhaltiges Abwasser, wird das bereits oberhalb der Hebeanlage 2 stehende Abwasser samt des neu angefallenen Abwassers in Abwasserförderrichtung F gegen den geschlossenen Dichtstößel 28 gedrückt, sodass dieser sich in Abwasserförderrichtung F hin zu seiner maximal geöffneten Stellung bewegt und hierbei den Durchfluss am Ventilsitz 29 freigibt.

Durch die Abwasserdurchtrittsflächenaufweitung 32 tritt ein Ventileffekt ein, wodurch das gepumpte Abwasser beschleunigt wird, was den Ventilbereich sowie den Dichtstößel 28 säubert und das Anhaften von Verunreinigungen reduziert. Hierbei wird das Abwasser druckfrei und das entstehende Abwasser-Luft-Gemisch fällt in Schwerkraftrichtung S nach unten, bis es über den schiefen Boden 34 des Rückstauverschlusses 23 hin zum Abwasserausgangsstutzen 27 und weiter zur Gefälleleitung 13 fließt.

Die beweglichen Teile bzw. die Führung 30 des Dichtstößels 28 ist hierbei vom Fallstrahl des Abwassers und somit vor Verschmutzungen geschützt.

Wenn die Hebeanlage 2 ihren Betrieb stoppt, schließt sich der federbelastete Dichtstößel 28 schnell wieder, wodurch ein Rückschlagen der Abwassersäule hin zur bzw. auf die Hebeanlage effektiv reduziert wird.

Durch die erhöhten Abwassergeschwindigkeiten im Rückstauverschluss 23 während des Hebebetriebs wird der Rückstauverschluss 23 besonders gut durchspült und sauber gehalten.

Kommt es zu einer Rückstausituation durch Abwasser kommend von einem hierarchisch übergeordneten Kanal bzw. von der Hauptkanalisation entgegen der Abwasserförderrichtung F, so bildet sich aufgrund des standardmäßig geschlossenen Dichtstößels 28 unterhalb der Dichtebene D zuverlässig ein Luftpolster, sodass die funktionsrelevanten und beweglichen Bauteile des Rückstauverschlusses 23, wie die Führung 30 des Dichtstößels, nicht mit dem Rückstauabwasser in Kontakt kommen.

Wie bereits eingangs erwähnt, verbessern die zuvor genannten Effekte die Zuverlässigkeit und Langlebigkeit des Abwasserhebesystems 22 als Ganzes in besonderer Weise.

Bei der Ausführungsform des Abwasserhebesystems 1 von Fig. 1 treten die oben beschriebenen Effekte in ähnlicher Weise ein. Anstatt mit einem Federelement 35 wird das Dichtelement, genauer die Fallklappe 15, mittels des Gewichts 17 in die geschlossene Normalstellung gedrückt. Beim Öffnen unter dem Abwasserdruck der Hebeanlage schwenkt die Fallklappe 15 in den seitlichen Ausweichraum 20 und schließt beim Stopp der Hebeanlage 2 durch das Gewicht 17 wieder zügig, um ein Rückschlagen der Abwassersäule auf die Hebeanlage effektiv zu verhindern.

In weiteren, hier nicht dargestellten Ausführungsformen, ist der erfindungsgemäße Rückstauverschluss in seiner Normalstellung offen und schließt nur bei einer Rückstausituation. Dies kann beispielsweise dadurch realisiert sein, dass der Dichtstößel 28 in der Ausführungsform von Fig. 5 nicht federbelastet ist, jedoch durch seine in Abwasserförderrichtung F geöffnete Tauchglockengestalt einen Auftriebskörper bildet, welcher in einer Rückstausituation aufschwimmt und dichtet, oder beim einem Zurückrutschen der Abwassersäule hin zur Hebeanlage 2 beim Stoppen der Hebeanlage durch den Unterdruck in der Abwasserförderleitung 3 in den Ventilsitz 29 bewegt bzw. gesaugt wird. Gleiches gilt für die Fallklappe 15 aus der Ausführungsform von Fig. 1, welche in einer Ausführungsform ebenfalls ohne Gewicht 17 ausgeführt sein kann und somit in Normalstellung offen ist, wobei das Dichtelement beispielsweise als voluminöser Auftriebskörper ausgeführt ist, der in einer Rückstausituation in die geschlossene Stellung aufschwimmt und bei einem zurückrutschen der Abwassersäule zur Hebeanlage in den Dichtsitz 18 gesaugt wird und dadurch den Rückschlag auf die Hebeanlage 2 abmildert. Durch die Positionierung im Fallleitungsabschnitt 11 der Abwasserförderleitung 3 profitieren diese Ausführungsformen zudem weiterhin von den Vorteilen der besseren Durchspülung, der abwasserfreien Ruhephasen der beweglichen und funktionsrelevanten Teile und der Möglichkeit funktionsrelevante und verschmutzungsanfällige Bauteile in geschützten Bereich zu positionieren.

Wie aus den obigen Erläuterungen weiterhin klar wird, kann gemäß der vorliegenden Erfindung auch ein bereits bestehendes Abwasserhebesystem mit einem Rückstauverschluss in seiner Fallleitung nachgerüstet und dadurch verbessert werden. Ebenso erfinderisch ist die Verwendung eines Rückstauverschlusses zu dem vorgenannten Zweck.

## Patentansprüche

1. Abwasserhebesystem (1, 22), aufweisend
eine Abwasserhebeanlage (2) mit einer Abwasserförderleitung (3), wobei die Abwasserhebeanlage (2) dazu eingerichtet ist, Abwasser durch die Abwasserförderleitung (3) in Abwasserförderrichtung (F) von einem geodätisch tieferliegenden Niveau hin zu einem geodätisch höherliegenden Entwässerungsniveau zu pumpen,
wobei die Abwasserförderleitung (3) in Abwasserförderrichtung (F) einen Steigleitungsabschnitt (6) aufweist, einen Bogenleitungsabschnitt (7) mit einem Scheitelniveau (N) der Abwasserförderleitung (3), und einen Fallleitungsabschnitt (11), in welchem sich Abwasser in Schwerkraftrichtung (S) bewegt,
das Abwasserhebesystem (1, 22) weiterhin aufweisend
einen Rückstauverschluss (4, 23), welcher Abwasser in Abwasserförderrichtung (F) hindurchlässt und bei einem Abwasserrückstauereignis schließt,
**dadurch gekennzeichnet, dass** der Fallleitungsabschnitt (11) den Rückstauverschluss (4, 23) aufweist.

2. Abwasserhebesystem (1, 22) gemäß Anspruch 1, wobei
der Rückstauverschluss (4, 23) dazu eingerichtet ist, dass er in einer Normalstellung selbsttätig geschlossen ist und bei einem Abwasserförderereignis selbsttätig öffnet.

3. Abwasserhebesystem (1, 22) gemäß einem der vorherigen Ansprüche, wobei
im Rückstauverschluss (4, 23) mittels einer Abwasserdurchtrittsflächenaufweitung (19, 32) in Abwasserförderrichtung (F) ein Übergang von einer Druckförderung in eine drucklose Freispiegelentwässerung realisiert ist, insbesondere die Abwasserdurchtrittsflächenaufweitung (19, 32) an der Dichtebene (D) des Rückstauverschlusses (4, 23) realisiert ist.

4. Abwasserhebesystem (22) gemäß einem der vorherigen Ansprüche, wobei
der Abwassereingangsstutzen (24) und/oder der Abwasserausgangsstutzen (27) des Rückstauverschlusses (23) quer zur Schwerkraftrichtung (S) zeigen.

5. Abwasserhebesystem (22) gemäß einem der vorherigen Ansprüche, wobei
der Fallleitungsabschnitt (11) durch den Rückstauverschluss (23) gebildet ist.

6. Abwasserhebesystem (22) gemäß einem der vorherigen Ansprüche, wobei
der Rückstauverschluss (23) an der örtlichen Raumdecke (26) befestigt ist, insbesondere mittels einer Deckenmontagebefestigung (25) an seiner Oberseite.

7. Abwasserhebesystem (22) gemäß einem der vorherigen Ansprüche, wobei
der Rückstauverschluss (23) den Beginn des Fallleitungsabschnitts (11) realisiert.

8. Abwasserhebesystem (1) gemäß einem der Ansprüche 1 bis 7, wobei
der Rückstauverschluss (4) das Ende des Fallleitungsabschnitts (11) realisiert.

9. Abwasserhebesystem (1, 22) gemäß einem der vorherigen Ansprüche, wobei
der Rückstauverschluss (4, 23) ein bewegliches Dichtelement (15, 28) aufweist, welches in Abwasserförderrichtung (F) öffnet und entgegen der Abwasserförderrichtung (F) schließt, insbesondere das bewegliche Dichtelement (15, 28) selbsttätig öffnet und selbsttätig schließt.

10. Verfahren zum Installieren oder zum Verbessern eines Abwasserhebesystems (1, 22), **dadurch gekennzeichnet, dass** ein
ein Fallleitungsabschnitt (11) der Abwasserförderleitung (3) eines Abwasserhebesystems (2) mit einem Rückstauverschluss (4, 23) ausgebildet oder versehen wird, welcher Abwasser in Abwasserförderrichtung (F) hindurchlässt und bei einem Abwasserrückstauereignis schließt.

11. Verfahren nach Anspruch 10, wobei
der Rückstauverschluss (4, 23) in einer Normalstellung selbsttätig geschlossen ist und bei einem Abwasserförderereignis selbsttätig öffnet.

12. Verfahren nach Anspruch 10 oder 11, wobei
der Rückstauverschluss (4, 23) so ausgeführt ist und/oder so installiert wird, dass er den Beginn und/oder das Ende des Fallleitungsabschnitts (11) realisiert.

13. Verfahren nach einem der Ansprüche 10 bis 12, wobei
der Rückstauverschluss (4, 23) eine Abwasserdurchtrittsflächenaufweitung (19, 32) in Abwasserförderrichtung (F) aufweist, insbesondere an seiner Dichtebene (D), wobei mit der Abwasserdurchtrittsflächenaufweitung (19, 32) im Abwasserhebebetrieb ein Übergang von einer Druckförderung in eine drucklose Freispiegelentwässerung realisiert wird.

14. Verfahren gemäß einem der Ansprüche 10 bis 13, wobei
der Rückstauverschluss (23) an die örtliche Raumdecke (26) montiert wird, insbesondere mittels einer Deckenmontagebefestigung (25) an seiner Oberseite an die örtliche Raumdecke montiert wird.

15. Verwendung eines Abwasserrückstauverschlusses (4, 23) im Fallleitungsabschnitt (11) der Abwasserförderleitung (3) eines Abwasserhebesystems (1, 22) zur Verbesserung der Systemzuverlässigkeit, insbesondere besagte Verwendung eines Abwasserrückstauverschlusses (4, 23) aufweisend die Abwasserrückstauverschlussmerkmale genannt in einem oder in mehreren der vorherigen Ansprüche.
